# EUROPÄISCHE PATENTANMELDUNG

(11) **EP 4 624 145 A1**
(43) Veröffentlichungstag der Anmeldung: **01.10.2025**
(21) Anmeldenummer: 25166121.1
(22) Anmeldetag: 25.03.2025
(51) Int. Cl.: B30B 11/22

(54) **PELLETPRESSE ZUR HERSTELLUNG VON PELLETS MIT EINER FLACHMATRIZE UND EINER ALS ABBRECHTELLER AUSGEBILDETEN ABBRECHVORRICHTUNG**

(30) Priorität: 27.03.2024 DE 102024108754
(71) Anmelder: K-TE GmbH, 22047 Hamburg (DE)
(72) Erfinder: Kordic, Daniel, 22047 Hamburg (DE)
(74) Vertreter: RGTH

(57) **Zusammenfassung**

Um eine Pelletpresse (100) zur Herstellung von Pellets durch Pressen eines Materials mittels Strangpressgranulation, wobei die Pelletpresse eine Flachmatrize (10) mit einer Mehrzahl von Presskanälen (11) aufweist, derart zu verbessern, dass eine deutlich verringerte Varianz in der Längenverteilung der Presslinge erreicht wird, wird vorgeschlagen, dass eine Abbrechvorrichtung (13) der Pelletpresse eine zur Flachmatrize beabstandete Kontaktfläche (14) aufweist und auf einer Auflage (15) unterhalb der Austrittseite (16) der Flachmatrize gelagert ist.

## Beschreibung

### Technisches Gebiet

Die Erfindung betrifft eine Pelletpresse zur Herstellung von Pellets durch Pressen eines Materials mittels Strangpressgranulation, wobei die Pelletpresse eine Flachmatrize mit einer Mehrzahl von Presskanälen aufweist, wobei die Pelletpresse ferner mindestens eine auf der Flachmatrize ablaufende oder ablaufbare Kollerrolle aufweist, wobei die Pelletpresse eine relativ zur Flachmatrize rotierbare Abbrechvorrichtung mit einer zur Flachmatrize hin ausgerichteten und von der Flachmatrize beabstandeten Kontaktfläche aufweist.

### Stand der Technik

Pelletpressen werden verwendet, um ein Ausgangsmaterial zu Pellets zu pressen. Mit Kollerrollen wird das Material üblicherweise durch Presskanäle gedrückt, sodass das Material in Form von Pelletsträngen aus den Presskanälen austritt. Mit zu der Austrittseite der Presskanäle beabstandeten Messern werden die Pelletstränge gebrochen, sodass Pellets in mehr oder weniger gewünschter Länge entstehen.

Pelletierung wird auch Strangpressgranulation genannt. Im Wesentlichen sind im Stand der Technik zwei verschiedene Arten von Pelletpressen bekannt, nämlich Pelletpressen mit Flachmatrizen und Ringmatrizen.

Bei einer Pelletpresse mit einer Flachmatrize wird das Material von oben auf eine Lochscheibe, nämlich eine Matrize, aufgebracht und durch mehrfaches Überfahren mit Kollerrollen durch die Presskanäle in der Lochscheibe beziehungsweise der Matrize hindurchgedrückt. Dabei entstehen viele Stränge, die durch Kontakt mit dem unterhalb der Lochscheibe rotierend angeordneten Messer abgebrochen werden. Der Kontakt des Messers mit den Pelletsträngen führt zu einem groben Abbrechen der Stränge, wodurch Pellets mit etwas unterschiedlichen Längen entstehen. Der Abstand zwischen dem Messer und der Matrize definiert dabei lediglich den Median der Längenverteilung der Pellets.

In der DE 10 2013 022 395 B3 wird eine Pelletpresse mit Ringmatrize beschrieben.

Die DE 20 2018 000 161 U1 zeigt eine Pelletpresse mit Flachmatrize und einer unterhalb der Flachmatrize angeordneten Abbrechvorrichtung.

### Darstellung der Erfindung: Aufgabe, Lösung, Vorteile

Aufgabe der vorliegenden Erfindung ist es, eine vorbeschriebene Pelletpresse mit einer Flachmatrize derart zu verbessern, dass die Varianz in der Längenverteilung der Pellets beziehungsweise der Presslinge deutlich verringert wird, sodass die Pellets zu einem signifikanten Teil gleich lang sind.

Erfindungsgemäß wird hierfür eine Pelletpresse zur Herstellung von Pellets durch Pressen eines Materials mittels Strangpressgranulation vorgeschlagen, wobei die Pelletpresse eine Flachmatrize mit einer Mehrzahl von Presskanälen aufweist, wobei die Pelletpresse ferner mindestens eine auf der Flachmatrize ablaufende oder ablaufbare Kollerrolle aufweist, wobei die Pelletpresse eine relativ zur Flachmatrize rotierbare Abbrechvorrichtung mit einer zur Flachmatrize hin ausgerichteten und von der Flachmatrize beabstandeten Kontaktfläche aufweist.

Erfindungsgemäß ist die Abbrechvorrichtung auf einer Auflage unterhalb einer Austrittseite der Flachmatrize gelagert.

Dadurch, dass die Abbrechvorrichtung unterhalb der Flachmatrize auf einer Auflage gelagert ist und eine Kontaktfläche aufweist, werden die Pelletstränge beim Auftreffen auf die Kontaktfläche der Abbrechvorrichtung gebrochen. Im Stand der Technik wird üblicherweise eine Abbrechvorrichtung basierend auf einem Messer verwendet, wodurch die Pelletstränge durch seitliches Auftreffen des Messers gebrochen werden. Dabei rotiert die messerförmige Abbrechvorrichtung unterhalb der Flachmatrize und es entstehen Pellets mit einer relativ großen Varianz in Bezug auf deren Länge.

Durch die flächig ausgebildete Abbrechvorrichtung beziehungsweise die Abbrechvorrichtung mit einer Kontaktfläche, wobei die Pelletstränge beim Auftreffen durch Berührung mit der Kontaktfläche und nicht durch seitliches Auftreffen des Messers gebrochen werden, wird die Varianz in Bezug auf die Länge der Pellets deutlich verringert.

Erfindungsgemäß weist die Pelletpresse eine Flachmatrize und keine Ringmatrize auf. Die Flachmatrize ist als eine Art Lochscheibe mit Presskanälen ausgebildet. Die mindestens eine Kollerrolle ist relativ zur Flachmatrize drehbar angeordnet. Das heißt, die mindestens eine Kollerrolle wird um dessen eigene Achse gedreht, sodass das Material dabei von oben durch die Presskanäle hindurchgedrückt wird. Vorzugsweise sind mehrere Kollerrollen, beispielsweise drei oder vier Kollerrollen vorgesehen.

Das Material wird der Pelletpresse zugeführt und bevorzugterweise gravimetrisch auf die Oberseite der Flachmatrize aufgebracht. Durch mehrfaches Überfahren in einem Kollergang wird das Material dabei durch die Presskanäle gedrückt und es werden kleine Stränge erzeugt.

Die Abbrechvorrichtung weist eine Kontaktfläche auf, wobei die Stränge auf die Kontaktfläche auftreffen und dabei definiert brechen und somit nicht durch seitliches Auftreffen eines Messers gebrochen werden. Bei der erfindungsgemäßen Lösung wird somit die Länge der Pellets durch den Abstand von Unterseite der Flachmatrize, also dessen Austrittsseite, und der Kontaktfläche der Abbrechvorrichtung limitiert. Im Stand der Technik stellt der Abstand zwischen der Flachmatrize und dem Messer lediglich den Median der Längenverteilung der Pellets und keine Limitierung der maximalen Länge dar.

Erfindungsgemäß rotiert die Abbrechvorrichtung relativ zur Flachmatrize, wodurch aufgrund der Zentrifugalkraft die Pellets nach dem beziehungsweise beim Brechen nach außen getragen werden. Im Stand der Technik fallen die Pellets üblicherweise zwischen den Messern hindurch und werden anschließend mittels einer unterhalb den Messern angeordneten Auswurfscheibe aus der Pelletpresse hinausbefördert.

Um die Genauigkeit zu verbessern und somit die Varianz der Längenverteilung der Pellets weiter zu verringern ist die Abbrechvorrichtung erfindungsgemäß auf einer Auflage unterhalb der Austrittsseite der Flachmatrize gelagert. Dabei ist die Auflage unterhalb, also beabstandet zur Unterseite beziehungsweise Austrittsseite der Flachmatrize um eine zentrale Achse der Pelletpresse herum angeordnet und kann beispielsweise durch die drehbare Achse (Königswelle) der Pelletpresse zusammen mit den Kollerrollen rotiert werden. Die Auflage könnte als eine Art Podest ausgebildet sein oder durch eine Auswurfscheibe unterhalb der Flachmatrize ausgebildet sein.

Bevorzugterweise ist die Abbrechvorrichtung plattenförmig und/oder ringförmig, insbesondere tellerförmig ausgebildet. Die insbesondere tellerförmig ausgebildet Abbrechvorrichtung kann mit einer mittigen Öffnung ausgebildet um die Achse der Pelletpresse herum angeordnet sein. Dabei ist die Abbrechvorrichtung nicht direkt an der Achse selbst befestigt, sondern auf der Auflage unterhalb der Flachmatrize gelagert. Dadurch, dass die Abbrechvorrichtung plattenförmig und/oder ringförmig, insbesondere tellerförmig ausgebildet ist, weist diese im Gegensatz zu den aus dem Stand der Technik bekannten Messern eine Kontaktfläche auf, die den Bereich der Presskanäle großflächig abdeckt.

Des Weiteren ist bevorzugterweise vorgesehen, dass die Abbrechvorrichtung federnd auf der Auflage gelagert ist. Dadurch wird die mechanische Belastung beim Auftreffen der Pelletstränge auf die Abbrechvorrichtung beziehungsweise die Kontaktfläche der Abbrechvorrichtung verringert. Bei hohem Druck auf die Abbrechvorrichtung kann diese durch federnde Lagerung leicht nachgeben.

Die Abbrechvorrichtung ist ferner bevorzugterweise mehrteilig ausgebildet, wobei die Kontaktfläche der Abbrechvorrichtung durch aneinandergrenzende Oberflächen einzelner Segmente der Abbrechvorrichtung ausgebildet wird. Die Abbrechvorrichtung besteht somit bevorzugterweise aus mehreren Segmenten, die nebeneinander, insbesondere ringförmig nebeneinander, angeordnet sind.

Bevorzugterweise weist die Abbrechvorrichtung zwischen zwei und zehn Segmenten, besonders bevorzugterweise zwischen vier und acht Segmenten auf. Die Segmente sind besonders bevorzugterweise als Kreissegmente ausgebildet.

Ferner ist bevorzugterweise vorgesehen, dass die einzelnen Segmente der Abbrechvorrichtung separat auf der Auflage, insbesondere federnd, gelagert sind. Hierunter ist zu verstehen, dass jedes einzelne Segment für sich auf der Auflage, insbesondere federnd, gelagert ist. Somit können die Segmente in Bereichen mit höheren Beanspruchungen mehr nachgeben als andere Segmente, wodurch die mechanische Belastung und somit die Lebensdauer und wiederum die Präzision der Vorrichtung verbessert wird.

Ferner ist bevorzugterweise vorgesehen, dass die Kontaktfläche der Abbrechvorrichtung eine Oberflächenstruktur aufweist, welche derart ausgebildet ist, dass das Abbrechen und/oder das Auswerfen gefördert wird. Beispielsweise kann eine raue Oberfläche oder eine Oberfläche mit Kanten ein kontrolliertes Abbrechen der Stränge im positiven Sinne fördern. Des Weiteren könnte eine Formgebung der Oberflächenstruktur der Kontaktfläche zur Beförderung der abgebrochenen Pellets nach außen dienen und somit das Auswerfen unmittelbar nach dem Abbrechen fördern.

### Kurze Beschreibung der Zeichnungen

Die Erfindung wird im Folgenden anhand bevorzugter Ausführungsformen beispielhaft erläutert. Es zeigen schematisch:
- Figur 1:: eine perspektivische Ansicht der wesentlichen Bestandteile einer Pelletpresse,
- Figur 2:: eine Seitenansicht der wesentlichen Bestandteile der Pelletpresse,
- Figur 3:: eine Pelletpresse mit einer unterhalb der Flachmatrize federnd gelagerten Abbrechvorrichtung, und
- Figur 4:: eine Draufsicht auf eine Abbrechvorrichtung der Pelletpresse.

### Bevorzugte Ausführungsformen der Erfindung

Figur 1 zeigt schematisch in perspektivischer Ansicht eine Pelletpresse 100 zur Herstellung von Pellets durch Pressen eines Materials mittels Strangpressgranulation, wobei die Pelletpresse 100 eine Flachmatrize 10 mit einer Mehrzahl von Presskanälen 11 aufweist.

Oberhalb der Flachmatrize 10 sind Kollerrollen 12 ablaufbar auf der Flachmatrize 10 angeordnet. Die Kollerrollen 12 drücken das Material durch die Presskanäle 11 der Flachmatrize 10 hindurch.

Unterhalb und beabstandet zur Flachmatrize 10 ist eine relativ zur Flachmatrize 10 rotierbare Abbrechvorrichtung 13 angeordnet. Die Abbrechvorrichtung 13 weist eine Kontaktfläche 14 auf. Beim Auftreffen der Pelletstränge auf der Kontaktfläche 14 der Abbrechvorrichtung 13 werden die Pelletstränge definiert gebrochen.

Die Abbrechvorrichtung 13 ist dabei auf einer Auflage 15 unterhalb der Austrittsseite 16 der Flachmatrize 10 gelagert.

Figur 2 zeigt eine Seitenansicht der Pelletpresse 100 aus Figur 1. In Figur 2 wird nochmals die Lagerung der Abbrechvorrichtung 13 auf der Auflage 15 unterhalb der Flachmatrize 10 deutlich dargestellt.

In Figur 3 ist eine federnde Lagerung der Abbrechvorrichtung 13 auf der Auflage 15 gezeigt.

Figur 4 zeigt schematisch in Draufsicht eine Abbrechvorrichtung 13 bestehend aus mehreren ringförmigen Segmenten 17. Die Segmente 17 können einzeln auf der Auflage 15 gelagert beziehungsweise insbesondere federnd gelagert sein. Die Lagerung der einzelnen Segment 17 der Abbrechvorrichtung 13 ist in Figur 4 der besseren Übersicht halber nicht dargestellt.

### Bezugszeichenliste

- 100: Pelletpresse

- 10: Flachmatrize
- 11: Presskanäle
- 12: Kollerrolle
- 13: Abbrechvorrichtung
- 14: Kontaktfläche
- 15: Auflage
- 16: Austrittsseite der Flachmatrize
- 17: Segmente der Abbrechvorrichtung

## Patentansprüche

1. Pelletpresse (100) zur Herstellung von Pellets durch Pressen eines Materials mittels Strangpressgranulation, wobei die Pelletpresse (100) eine Flachmatrize (10) mit einer Mehrzahl von Presskanälen (11) aufweist, wobei die Pelletpresse ferner mindestens eine auf der Flachmatrize (10) ablaufende oder ablaufbare Kollerrolle (12) aufweist, wobei die Pelletpresse (100) eine relativ zur Flachmatrize (10) rotierbare Abbrechvorrichtung (13) mit einer zur Flachmatrize (10) hin ausgerichteten und von der Flachmatrize (10) beabstandeten Kontaktfläche (14) aufweist,
**dadurch gekennzeichnet,**
**dass** die Abbrechvorrichtung (13) auf einer Auflage (15) unterhalb einer Austrittsseite (16) der Flachmatrize (10) gelagert ist.

2. Pelletpresse (100) gemäß Anspruch 1,
**dadurch gekennzeichnet,**
**dass** die Abbrechvorrichtung (13) plattenförmig und/oder ringförmig, insbesondere tellerförmig ausgebildet ist.

3. Pelletpresse (100) gemäß Anspruch 1 oder 2,
**dadurch gekennzeichnet,**
**dass** die Abbrechvorrichtung (13) federnd auf der Auflage (15) gelagert ist.

4. Pelletpresse (100) gemäß einem der vorhergehenden Ansprüche,
**dadurch gekennzeichnet,**
**dass** die Abbrechvorrichtung (13) mehrteilig ausgebildet ist, wobei die Kontaktfläche (14) der Abbrechvorrichtung (13) durch aneinandergrenzende Oberflächen einzelner Segmente (17) der Abbrechvorrichtung (13) ausgebildet wird.

5. Pelletpresse (100) gemäß Anspruch 4,
**dadurch gekennzeichnet,**
**dass** die Abbruchvorrichtung (13) zwischen 2 und 10 Segmente (17), vorzugsweise zwischen 4 und 8 Segmente (17) aufweist.

6. Pelletpresse (100) gemäß einem der Ansprüche 3 bis 5,
**dadurch gekennzeichnet,**
**dass** die einzelnen Segmente (17) der Abbrechvorrichtung separat auf der Auflage (15), insbesondere federnd, gelagert sind.

7. Pelletpresse (100) gemäß einem der vorhergehenden Ansprüche,
**dadurch gekennzeichnet,**
**dass** die Kontaktfläche (14) der Abbrechvorrichtung eine Oberflächenstruktur aufweist, welche derart ausgebildet ist, das Abbrechen und/oder das Auswerfen zu fördern.
